# EUROPÄISCHE PATENTSCHRIFT

(11) **EP 0 951 727 B1**
(45) Veröffentlichungstag und Bekanntmachung des Hinweises auf die Patenterteilung: **02.10.2002**
(21) Anmeldenummer: 98904012.6
(22) Anmeldetag: 07.01.1998
(51) Int. Cl.: H01H 47/04

(54) **REDUKTION DER EINSCHALTZEIT BEI ELEKTRONISCH GESTEUERTEN SCHÜTZEN**
REDUCED TENSIONING TIME FOR ELECTRONICALLY CONTROLLED SWITCH CONTACTORS
REDUCTION DU TEMPS DE MISE SOUS TENSION DES CONTACTEURS A COMMANDE ELECTRONIQUE

(30) Priorität: 09.01.1997 DE 19700522
(43) Veröffentlichungstag der Anmeldung: 27.10.1999
(73) Patentinhaber: SIEMENS AKTIENGESELLSCHAFT, 80333 München (DE)
(72) Erfinder: JAEHNER, Wilfried, D-90482 Nürnberg (DE); ULTSCH, Franz, D-91056 Erlangen (DE); STREICH, Bernhard, D-92224 Amberg (DE); RUNGGALDIER, Diethard, D-96135 Stegaurach (DE); MAIER, Reinhard, D-91074 Herzogenaurach (DE)
(86) Internationale Anmeldenummer: DE9800035
(87) Internationale Veröffentlichungsnummer: WO98031034

(56) Entgegenhaltungen:
- WO-A-96/12098
- GB-A- 2 168 558

## Beschreibung

Die Erfindung betrifft Schaltgeräte, insbesondere Relais und/oder Schütze mit einem Magnetsystem, das Anker und Joch, eine Spule und eine Regel- und/oder Steuereinrichtung des Schaltgeräteantriebs umfaßt, bei der eine Istwerterfassung antriebsspezifischer Schaltparameter durch Sensoren erfolgt.

Schaltgeräte mit Magnetsystem, z. B. Schütze, werden in der Antriebs- und Automatisierungstechnik eingesetzt und dienen im Verbund mit anderen Komponenten zur Sicherung und Steuerung elektrischer Verbraucher.

Um solche Schaltgeräte optimal an ihre Schaltaufgabe unter Berücksichtigung unterschiedlicher Betriebsbedingungen und spezifischer Geräteeigenschaften anzupassen, wurden Prinzipien geregelter Schaltantriebe entwickelt, die die Typenvielfalt der Spulen, die aufgrund unterschiedlicher Erregerspannung bisher notwendig waren, reduziert. Sie sind sowohl für Wechsel- als auch Gleichstrom einsetzbar und führen durch Verringerung des Kontaktprellens zu einer Reduzierung des Abbrandes der Kontaktstellen und damit zu einer Erhöhung der Kontaktlebensdauer. Gleichzeitig wird die Leistungsaufnahme des Erregerkreises während der Haltephase reduziert.

So ist durch die EP 0 376 493 A1 eine Steuerschaltung bekannt, die bei elektromagnetischen Ventilen für den Schließvorgang des Schützes einen hohen Strom zuläßt, der nach dem Schließvorgang auf einen relativ kleinen Haltestrom reduziert wird. Die DE-OS 30 47 488 A1 beschreibt neben einer Spulenstromregelung eine Induktionsregelung mit einer im Joch angeordneten Hallsonde. Diese Regelprinzipien stellen einen erhöhten Spulenstrom für den Schließvorgang bereit, der nach dem Schließvorgang auf einen Wert reduziert wird, der gerade noch die zum Halten des angezogenen Ankers notwendige Kraft erzeugt. Die DE-OS 44 30 867 A1 beschreibt die Regelung eines Schaltgeräteantriebs, der die Einhaltung optimaler Kontaktgeschwindigkeiten und die Begrenzung der Ankerkernstoßgeschwindigkeit über die gesamte Lebensdauer unter Berücksichtigung der Störgrößen wie Abbrand und Toleranzen gewährleistet.

Durch die bekannten Schaltungsanordnungen für Schaltgeräteantriebe werden zwar die Lösungen der obengenannten Probleme angestrebt, es müssen aber entweder aufwendige Regelalgorithmen eingesetzt oder Abstriche an den Vorgaben gemacht werden, die da sind, hohe Anzugsgeschwindigkeit der Kontakte bei Minimierung der Prellvorgänge und geringe Leistungsaufnahme während der Haltephase des Schützes.

Der Erfindung liegt die Aufgabe zugrunde, einen einfachen und robusten Regelalgorithmus des Schaltgeräteantriebs zu schaffen, der eine hohe Anzugsgeschwindigkeit der Kontakte, eine Minimierung der Prellvorgänge dieser Kontakte und eine geringe Leistungsaufnahme des Erregerkreises während der Haltephase des Schützes realisiert.

Die Aufgabe wird erfindungsgemäß dadurch gelöst, daß nach einem Schaltbefehl die Regel- und/oder Steuereinrichtung erst nach Erreichen mindestens eines vorgegebenen Schwellwertes, der sich während des Schaltvorganges veränderlichen Schaltparameter, nämlich der Kontaktgeschwindigkeit und/oder des Kontaktweges und/oder des Flusses, während eines Schaltvorganges auf eine Ausgangsgröße zur Regelung der Spule, z.B. den Spulenstrom (I), einwirkt.

Dadurch wird erreicht, daß die Anzugsgeschwindigkeit wie bei klassischen Schützantrieben sehr hoch ist. Nach Erreichen eines oder mehrerer Schwellwerte spezifischer Schaltparameter, wie der Zeit t oder des Kontaktweges s gemäß Anspruch 2, greift die Regel- und/oder Steuereinrichtung über den Fluß Φ oder den Spulenstrom I ein und minimiert dadurch den Prellvorgang. Außerdem wird dadurch die Leistungsaufnahme des Erregerkreises während der Haltephase des Schützes reduziert. Diese Schwellwerte können der Regel- und/oder Steuereinrichtung durch Sensoren übermittelt werden. Totzeitglieder im Regelkreis führen ebenfalls zu einem verzögerten Ansprechen der Regeleinrichtung.

Die Erfindung wird anhand eines Ausführungsbeispiels im folgenden näher beschrieben. Es zeigen:
- FIG 1: einen U-Kern mit Zwangsluftspalt, Anker, Spule und deren Regeleinrichtung,
- FIG 2: ein Diagramm, in dem während des Schließvorganges des Schützes der magnetische Fluß Φ über der Zeit bei verschiedenen Regelprinzipien aufgetragen ist,
- FIG 3: ein Diagramm, in dem während des Schließvorganges des Schützes der zurückgelegte Kontaktweg s des Ankers über der Zeit t bei verschiedenen Regelprinzipien aufgetragen ist.

FIG 1 zeigt ein als U-Kern 3 ausgeführtes Joch 1 mit einem Zwangsluftspalt 2. An jedem Schenkel 4 des Jochs 1 befindet sich eine prinzipiell dargestellte Spule 5, die über eine Regeleinrichtung 6 angesteuert wird. In dem Zwangsluftspalt 2 ist ein Flußsensor 7 angeordnet, der aktuelle Flußdaten an die Regeleinrichtung 6 übermittelt.

FIG 2 zeigt den Verlauf des magnetischen Flusses Φ im Zwangsluftspalt 2 des Magnetjochs 1 über der Zeit t bei unterschiedlichen Regelprinzipien. Bei ungeregeltem Verlauf des magnetischen Flusses Φ, das heißt die volle Steuerspannung U liegt immer an der Spule 5, weist der Fluß Φ einen magnetfeldtypischen Verlauf A auf, der eine maximale Beschleunigung des Ankers 8 bewirkt, die dann am Gegenkontakt eines Schaltgerätes zu Prellvorgängen führen kann.

Kurve C zeigt den Verlauf des magnetischen Flusses Φ bei sofortigem Eingreifen der Regeleinrichtung 6. Bis zum Zeitpunkt t₁ liegt ebenfalls die gesamte Spannung U an der Spule 5. Sobald der vorgegebene Fluß Φ₁ erreicht ist, wird der Spulenstrom I derart geregelt, daß dieser Wert Φ₁ des Flusses während des verbleibenden Schließvorgangs und der Haltephase des Schützes nahezu konstant gehalten wird.

Bei verzögertem Einsetzen der Regeleinrichtung 6 gemäß Kurve B liegt wieder zuerst die volle Steuerspannung U an der Spule 5, das heißt, es erfolgt zuerst eine maximale Beschleunigung wie bei einem ungeregelten Schützantrieb. Nach Ablauf einer gewissen Zeit t_{2,} bezogen auf den Einschaltbefehl des Schützes t_{0,} greift die Regeleinrichtung 6 ein und reduziert bis zum Zeitpunkt t₃ aufgrund des vom Flußsensor 7 übermittelten Wertes den Spulenstrom I und damit den Fluß Φ auf Φ₁, der sowohl den Prellvorgang mildert, als auch für die Halteleistung des Schützes ausreichend ist.

FIG 3 zeigt den Verlauf des zurückgelegten Kontaktweges s eines Schützes über der Zeit t bei unterschiedlichen Regelprinzipien, wobei s_{O} die geöffnete Schalterstellung und s_{G} die geschlossene Schalterstellung darstellt. Bei ungeregeltem Schützantrieb gemäß Kurve D schließt der Kontakt am schnellsten t_{IV}, da an der Spule 5 immer die volle Steuerspannung U anliegt.

Bei sofort einsetzender Regelung 6 des Schützantriebes zum Zeitpunkt t_{II} gemäß Kurve F ergeben sich die längsten Einschaltzeiten t, da wie in Kurve C gemäß FIG 2 die volle Steuerspannung U nur für kurze Zeit t_{I} bis t_{II} anliegt.

Gemäß Kurve E in FIG 3 reduziert sich bei später einsetzender Regelung ab dem Zeitpunkt t_{III} die gesamte Einschaltzeit von t_{VI} auf t_{V}, also um ca. 20 bis 30%.

Wie Versuche gezeigt haben ,können die Verhältnisse auf Magnetsysteme, deren Joch z.B. als E-Kern ausgeführt ist, direkt übertragen werden.

## Patentansprüche

1. Schaltgeräte, insbesondere Relais und/oder Schütze mit einem Magnetsystem, das Anker (8) und Joch (1), eine Spule (5) und eine Regel- und/oder Steuereinrichtung (6) des Schaltgeräteantriebs umfaßt, bei der eine Istwerterfassung antriebsspezifischer Schaltparameter durch Sensoren (7) erfolgt, **dadurch gekennzeichnet, daß** nach einem Schaltbefehl die Regel- und/oder Steuereinrichtung (6) erst nach Erreichen mindestens eines vorgegebenen Schwellwertes, der sich während des Schaltvorganges veränderlichen Schaltparameter, nämlich der Kontaktgeschwindigkeit (v) und/oder des Kontaktweges (s) und/oder des Flusses (φ), während eines Schaltvorganges auf eine Ausgangsgröße zur Regelung der Spule (5), z.B. den Spulenstrom (I), einwirkt.

2. Schaltgeräte nach Anspruch 1, **dadurch gekennzeichnet, daß** nach einem Einschaltbefehl die Regel- und/oder Steuereinrichtung erst nach Erreichen mindestens eines vorgegebenen Schwellwertes der Schaltparameter, z.B. der Kontaktgeschwindigkeit (v), auf eine Ausgangsgröße, z.B. den Spulenstrom (I), einwirkt.

3. Schaltgeräte nach einem der vorhergehenden Ansprüche, **dadurch gekennzeichnet, daß** Schwellwerte der Zeit (t) und/oder des Kontaktweges (s) und/oder der Kontaktgeschwindigkeit (v) und/oder des Spulenstromes (I) und/oder des Flusses (Φ) einstellbar sind.

## Claims

1. Switchgear, in particular relays and/or contactors having a solenoid system, which comprises an armature (8) and yoke (1), a coil (5) and an open- and/or closed-loop control device (6) of the switchgear drive, the actual values of the drive-specific switching parameters being detected by sensors (7), **characterised in that** after a switching command, the open- and/or closed-loop control device (6) does not affect an output quantity for control of the coil (5), for example the coil current (I), during a switching operation until at least one predefined threshold value of the switching parameters which vary during the switching operation, namely of the contact speed (v) and/or of the contact path (s) and/or of the flux (Φ), is attained.

2. Switchgear according to Claim 1, **characterised in that** after a starting command the open- and/or closed-loop control device does not affect an output quantity, for example the coil current (I), until at least one predefined threshold value of the switching parameters, for example the contact speed (v), is attained.

3. Switchgear according to one of the preceding claims, **characterised in that** threshold values of the time (t) and/or of the contact path (s) and/or of the contact speed (v) and/or of the coil current (I) and/or of the flux (Φ) can be set.

## Revendications

1. Appareils de commutation, notamment relais et/ou contacteurs comportant un système magnétique, qui comprend un induit (8) et une culasse (1), une bobine (5) et un dispositif de régulation et/ou de commande (6) de l'entraînement d'appareil de commutation, une détection de valeurs réelles de paramètres de commutation spécifiques à l'entraînement étant effectuée par des capteurs (7), **caractérisés par le fait que**, après une instruction de commutation, le dispositif de régulation et/ou de commande (6) n'agit pendant une opération de commutation sur une grandeur de sortie pour la régulation de la bobine (5), par exemple le courant de bobine (l), qu'après qu'a été atteinte au moins une valeur de seuil prédéterminée des paramètres de commutation variables pendant l'opération de commutation, à savoir de la vitesse de contact (v) et/ou de la course de contact (s) et/ou du flux (Φ).

2. Appareils de commutation selon la revendication 1, **caractérisés par le fait que**, après une instruction de commutation, le dispositif de régulation et/ou de commande n'agit sur une grandeur de sortie, par exemple le courant de bobine (l), qu'après qu'a été atteinte au moins une valeur de seuil prédéterminée des paramètres de commutation, par exemple de la vitesse de commutation (v).

3. Appareils de commutation selon l'une des revendications précédentes, **caractérisés par le fait que** des valeurs de seuil du temps (t) et/ou de la course de contact (s) et/ou de la vitesse de contact (v) et/ou du courant de bobine (l) et/ou du flux (Φ) peuvent être réglées.
